# EUROPÄISCHE PATENTSCHRIFT

(11) **EP 1 882 798 B1**
(45) Veröffentlichungstag und Bekanntmachung des Hinweises auf die Patenterteilung: **10.02.2010**
(21) Anmeldenummer: 06015720.3
(22) Anmeldetag: 27.07.2006
(51) Int. Cl.: E05B 3/06

(54) **Tür- oder Fensterbeschlag**
Fitting for door or window
Ferrure pour porte ou fenêtre

(43) Veröffentlichungstag der Anmeldung: 30.01.2008
(73) Patentinhaber: ALMAR s.p.a., 25070 Nozza di Vestone BS (IT)
(72) Erfinder: Martinelli, Pierluigi, 25070 Barghe (BS) (IT); Rettensteiner, Manfred, 5600 St. Johann im Pongau (AT)
(74) Vertreter: Bauer, Friedrich

(56) Entgegenhaltungen:
- EP-A1- 0 942 121
- EP-A2- 1 455 035
- WO-A-96/32555
- DE-U1- 8 505 975
- US-A- 5 067 758

## Beschreibung

Die Erfindung betrifft einen Tür- oder Fensterbeschlag mit einem an einer Rosette gelagerten Tür- oder Fensterdrücker, einem an einem Türblatt oder Fensterrahmen befestigbaren Montagesockel, einem drehfest, aber lösbar am Montagesockel befestigbaren Grundkörper, und einem auf dem Montagesockel aufschraubbaren oder aufsteckbaren, sich über den Grundkörper erstreckenden Blendring, wobei der Tür- oder Fensterdrücker drehbar am Grundkörper gehaltert ist, gemäß dem Oberbegriff des Anspruches 1.

Ein Türbeschlag dieser Art ist beispielsweise aus der EP 0 942 121 A1 bekannt. Bei dem dortigen Beschlag wird bereits eine gewisse Montagevereinfachung dadurch erreicht, dass zuerst der Montagesockel unabhängig von den anderen Teilen des Beschlags am Türblatt festgeschraubt werden kann, während der am Türdrücker festgelegte Grundkörper in einem nachträglichen Arbeitsschritt auf den Montagesockel aufgesteckt wird. Die axiale Festlegung des Grundkörpers erfolgt dort mittels des Blendrings, der auf ein Außengewinde des Montagesockels aufgeschraubt werden kann. Weiterhin soll beim bekannten Türdrücker ein axiales Abziehen vom innenliegenden Mehrkantdorn mittels einer zusätzlichen Madenschraube verhindert werden, die auf den Mehrkantdorn einwirkt.

Nachteilig ist bei diesem bekannten Beschlag, dass sich der Türdrücker insbesondere nach längerem Gebrauch lockern kann, beispielsweise wenn der Blendring nicht mehr fest aufgeschraubt ist oder wenn sich die Madenschraube lockert.

Aus der WO 96/32555 A1 ist ein Türbeschlag gemäß dem Oberbegriff des Anspruchs 1 bekannt. Dieser bekannte Türbeschlag weist einen Rastmechanismus in der Form einer Schieberplatte auf, die am Montagesockel gehaltert und senkrecht zur Mittelachse der Rosette verschiebbar ist. Die Rastzapfen des Grundkörpers werden dort durch Einstecköffnungen in der Schieberplatte hindurchgeführt und durch Verschieben der Schieberplatte am Montagesockel verriegelt.

Ausgehend von einem derartigen Stand der Technik, liegt der Erfindung die Aufgabe zugrunde, einen Tür- oder Fensterbeschlag zu schaffen, der auf besonders einfache Weise zu montieren ist und einen Rastmechanismus aufweist der nur einen geringen Platzbedarf benötigt, auf relativ einfache Weise herzustellen ist und eine sichere axiale Festlegung des Grundkörpers am Montagesockel gewährleistet.

Diese Aufgabe wird erfindungsgemäß durch einen Tür- oder Fensterbeschlag mit den Merkmalen des Anspruches 1 gelöst. Vorteilhafte Ausführungsformen der Erfindung sind in den weiteren Ansprüchen beschrieben.

Beim erfindungsgemäßen Tür- oder Fensterbeschlag besteht die Rastfeder aus einem ringförmig gebogenen Federdraht, der die Einstecköffnungen auf ihrer radial inneren oder radial äußeren Seite begrenzt, wobei die in die Einstecköffnungen eingeführten Rastzapfen des Grundkörpers mit der Rastfeder verrastend in Eingriff treten und der Grundkörper in axialer Richtung am Montagesockel festgelegt ist. Weiterhin ist der Blendring auf den Montagesockel aufschraubbar oder aufsteckbar.

Ein derartiger Rastmechanismus lässt sich auf relativ einfache Weise herstellen, benötigt nur einen geringen Platzbedarf und gewährleistet eine sicher axiale Festlegung des Grundkörpers am Montagesockel.

Im Gegensatz zum eingangs genannten Stand der Technik hat der Blendring beim erfindungsgemäßen Tür- oder Fensterbeschlag keine axiale Festlegungsfunktion für den Grundkörper, sondern dient lediglich Design- und Abdeckungszwecken. Form, Design und Material des Blendrings sind daher sehr variabel. Die axiale Festlegung des Grundkörpers am Montagesockel und damit die axiale Festlegung des am Grundkörper drehbar gehalterten Tür- oder Fensterdrückers erfolgt erfindungsgemäß dagegen durch die am Montagesockel festgelegte Rastfeder, mit welcher der Grundkörper einfach dadurch verrastet werden kann, dass der Grundkörper zusammen mit dem Tür- oder Fensterdrücker auf den Montagesockel aufgedrückt wird. Die Verbindung zwischen dem Grundkörper und dem Montagesockel kann damit auch als Clipverbindung bezeichnet werden. Die Montage des erfindungsgemäßen Beschlags kann auf sehr einfache und schnelle Weise dadurch erfolgen, dass zunächst der Montagesockel auf das Türblatt oder den Fensterrahmen aufgeschraubt und anschließend der Grundkörper zusammen mit dem Tür- oder Fensterdrücker auf den Montagesockel aufgeclipst wird, worauf dann der Blendring auf den Montagesockel aufgeschraubt wird. Die Rastfeder schafft hierbei eine sichere axiale Verriegelung, so dass zumindest in den meisten Fällen, d.h. zumindest in Ländern, wo keine entsprechenden Vorschriften existieren, auf eine zusätzliche Madenschraube zur Festlegung des Tür- oder Fensterdrückers am Mehrkantdorn verzichtet werden kann. Die sichere axiale Festlegung des Tür- oder Fensterdrückers ist somit auch nicht vom festen Sitz des Blendrings abhängig. Weiterhin ist auch die Demontage auf sehr schnelle und einfache Weise möglich, da hierzu lediglich der Blendring abgeschraubt und anschießend die Rastfeder außer Eingriff mit dem Grundkörper gebracht werden muss, um den Grundkörper zusammen mit dem Tür- oder Fensterdrücker vom Montagesockel abziehen zu können.

Gemäß einer vorteilhaften Ausführungsform weist der Montagesockel zwei axiale Einstecköffnungen auf, in welche die Rastzapfen des Grundkörpers einführbar sind. Das Vorhandensein von zwei Rastzapfen und entsprechenden Einstecköffnungen, die zweckmäßigerweise sich auf diametral gegenüberliegenden Seiten des Grundkörpers bzw. des Montagesockels befinden, gewährleistet einerseits eine sichere Halterung des Grundkörpers am Montagesockel, eine relativ einfache und kostengünstige Herstellung des Rastmechanismus und ein einfaches und schnelles Montieren und Demontieren des Beschlags.

Gemäß einer vorteilhaften Ausführungsform weisen die Rastzapfen des Grundkörpers in Umfangsrichtung verlaufende Rastnuten auf, in welche die Rastfedern des Montagesockels einrastbar sind. Zweckmäßigerweise besteht hierbei die Rastfeder aus einem ringförmig gebogenen Federdraht, der in Richtung der Einstecköffnungen radial vorgespannt ist. Ein derartiger Rastmechanismus lässt sich auf relativ einfache Weise herstellen, benötigt nur einen geringen Platzbedarf und gewährleistet eine sichere axiale Festlegung des Grundkörpers am Montagesockel.

Gemäß einer besonders vorteilhaften Ausführungsform begrenzt die Rastfeder die axialen Einstecköffnungen auf der radial inneren Seite der Einstecköffnungen und ist zumindest im Bereich der Einstecköffnungen radial nach innen nachgiebig. Alternativ hierzu wäre es jedoch auch denkbar, dass die Rastfeder die axialen Einstecköffnungen auf der radial äußeren Seite der Einstecköffnungen begrenzt, wobei die Rastfeder dann zumindest im Bereich der Einstecköffnungen radial nach außen nachgiebig ist.

Gemäß einer vorteilhaften Ausführungsform weist die Rastfeder zwei Enden auf, die in Umfangsrichtung des Montagesockels derart bewegbar sind, dass die Rastfeder außer Eingriff mit den Rastzapfen des Grundkörpers bringbar ist. Hierdurch lässt sich die Rastfeder auf sehr einfache Weise auch werkzeuglosmit zwei Fingern bewegen, wenn beabsichtigt ist, den Grundkörper zusammen mit dem Tür- oder Fensterdrücker vom Montagesockel zu lösen.

Gemäß einer vorteilhaften Ausführungsform besteht die Rastfeder aus zwei Rastfederteilen, die unabhängig voneinander am Montagesockel gehaltert sind. Eine derartige Ausgestaltung kann die Herstellung des Montagesockels und die Festlegung der Rastfeder am Montagesockel im Vergleich zu einer einteiligen Rastfeder erleichtern.

Gemäß einer vorteilhaften Ausführungsform ist am Tür- oder Fensterdrücker eine Mitnehmerscheibe drehfest befestigt, wobei eine Hochhaltefeder zum Zurückführen des gedrückten Tür- oder Fensterdrückers in seine Ruhelage vorgesehen ist, die sich einerseits an der Mitnehmerscheibe und andererseits am Grundkörper abstützt. Hierdurch kann eine einfache und kompakte Bauweise erreicht und eine zuverlässige Funktion der Hochhaltefeder gewährleistet werden.

Gemäß einer vorteilhaften Ausführungsform ist der Tür- oder Fensterdrücker mittels eines Wälzlagers, insbesondere Kugellagers, am Grundkörper drehbar gelagert. Hierdurch kann ein besonders leichtgängiger Beschlag erreicht werden. Anstatt eines Wälzlagers kann jedoch auch ohne weiteres ein Gleitlager verwendet werden.

Die Erfindung wird nachfolgend anhand der Zeichnungen beispielhaft näher erläutert. Es zeigen:
- Figur 1:: eine Explosionsdarstellung einer Tür- oder Fensterbeschlaganordnung, die zwei auf gegenüberliegenden Seiten angeordnete, erfindungsgemäße Tür- oder Fensterbeschläge umfasst,
- Figur 2:: einen Vertikalschnitt durch einen Fenster- oder Türbeschlag von Figur 1 im Bereich der Rosette im zusammengebauten Zustand,
- Figur 3:: eine Ansicht eines montierten Tür- oder Fensterbeschlags von der Seite des Türblatts bzw. Fensterrahmens her,
- Figur 4:: eine Seitenansicht eines an einem Tür- oder Fensterdrücker festgelegten Grundkörpers und eines hiervon getrennten Montagesockels,
- Figuren 5A, 5B:: eine räumliche Darstellung eines Montagesockels und eines Grundkörpers in getrenntem bzw. miteinander verrastetem Zustand von der Tür- bzw. Fensterseite her,
- Figuren 6A-6C:: Abbildungen zur Verdeutlichung der Montage des Tür- oder Fensterbeschlags,
- Figuren 7A-7D:: Abbildungen zur Verdeutlichung der Demontage des Tür- oder Fensterbeschlags.

Figur 1 zeigt eine Tür- oder Fensterbeschlaganordnung, die im Wesentlichen aus einem rechtseitigem Tür- oder Fensterbeschlag 1 und einem linksseitigen Tür- oder Fensterbeschlag 1' besteht. Die Tür- oder Fensterbeschläge 1, 1' sind auf der rechten bzw. linken Seite eines nicht dargestellten Türblatts oder Fensterrahmens befestigbar, um einen dazwischenliegenden Mehrkantdorn 2 mittels eines Tür- oder Fensterdrückers 4 in bekannter Weise zu drehen. Der Tür- oder Fensterbeschlag 1' ist hierbei spiegelbildlich zum Tür- oder Fensterbeschlag 1 ausgebildet, so dass im Folgenden nur der rechtsseitige Tür- oder Fensterbeschlag 1 beschrieben wird.

Der Tür- oder Fensterbeschlag 1 weist eine Rosette 3 auf, an der der Tür- oder Fensterdrücker 4 drehbar gelagert und axial festgelegt ist. Die Rosette 3 umfasst im Wesentlichen einen Montagesockel 5, einen Grundkörper 6, einen Blendring 7 und eine Blendscheibe 27.

Beim Montagesockel 5 handelt es sich um ein kreisringförmiges Teil, beispielsweise aus Druckguss, das, wie aus Figur 6A ersichtlich, unabhängig von den übrigen Teilen des Tür- oder Fensterbeschlags 1 am Türblatt oder Fensterrahmen um eine Öffnung 8 herum, durch die sich der Mehrkantdorn 2 hindurch erstreckt, festgeschraubt werden kann. Hierbei werden axial vorstehende Stütznocken 9 (Figuren 1, 5A) in passend dimensionierte Durchgangsbohrungen des Türblatts oder Fensterrahmens eingeführt, bis die axiale Stirnfläche 10 des Montagesockels 5 (Figur 5A) am Türblatt oder Fensterrahmen anliegt. Eine der Stütznocken 9 weist eine axiale Durchgangsbohrung 11 auf, während die andere Stütznocke 9 eine axiale Gewindebohrung 12 aufweist. Auf diese Weise können zwei auf gegenüberliegenden Seiten eines Türblatts oder Fensterrahmens angeordnete Montagesockel 5 mittels Schrauben 13, die durch die Durchgangsbohrung 11 des einen Montagesockels 5 hindurchgeführt und in die Gewindebohrung 12 des gegenüberliegenden Montagesockels 5 eingeschraubt werden, miteinander verschraubt werden.

Der Montagesockel 5 weist eine mittige Durchgangsöffnung 14 großen Durchmessers auf, in die der Grundkörper 6 teilweise hineinragt. In der Nähe der die Durchgangsöffnung 14 begrenzenden inneren Umfangsfläche ist eine Rastfeder 15 am Montagesockel 5 gehaltert, die aus einem ringförmig angeordneten Federdraht besteht. Im gezeigten Ausführungsbeispiel ist die Rastfeder 15 zweigeteilt und umfasst zwei Rastfederteile 15a, 15b, die sich jeweils über etwa 120° des Montagesockelumfangs erstecken und jeweils einen freien Endabschnitt 16a, 16b aufweisen, der von der inneren Umfangswand des Montagesockels 5 zu dessen äußerer Umfangswand geführt ist. Die Enden der freien Endabschnitte 16a, 16b erstrecken sich in Axialrichtung über die äußere Umfangsfläche, während sich die Rastfederteile 15a, 15b mit Ausnahme der Endabschnitte 16a, 16b in Umfangsrichtung des Montagesockels 5 erstrecken.

Die Rastfeder 15 steht unter einer radial nach außen gerichteten Vorspannung, wodurch sie permanent radial nach außen gegen die Innenumfangswand des Montagesockels 5 gedrückt wird. In axialer Richtung ist die Rastfeder beidseitig durch Laschen 17 festgelegt, die von der Innenumfangswand beidseits der Rastfeder 15 radial nach innen vorstehen und die Rastfeder 15 axial unverrückbar halten, ohne jedoch eine Bewegung der Rastfeder 15 radial nach innen zu behindern. Die Vorspannung der Rastfeder 15 kann dadurch bewirkt werden, dass die Enden der Rastfederteile 15a, 15b, die den freien Endabschnitten 16a, 16b gegenüberliegen, in der Nähe des linken Stütznocken 9 (Figur 5A) innerhalb des Montagesockels 5 festgelegt sind.

Die Rastfeder 15 begrenzt zwei axiale Einstecköffnungen 18 radial nach innen, die diametral gegenüberliegend im Montagesockel 5 vorgesehen sind. Die beiden Einstecköffnungen 18 dienen zum Aufnehmen von zwei Rastzapfen 19 des Grundkörpers 6, um den Grundkörper 6 drehfest am Montagesockel 5 zu haltern, wobei der Grundkörper 6 mittels der Rastfeder 15 gleichzeitig auch in axialer Richtung am Montagesockel 6 festgelegt wird.

Der Grundkörper 6 ist, wie insbesondere aus den Figuren 2 und 5A ersichtlich, im Wesentlichen ringscheibenförmig ausgebildet. Der Außendurchmesser der eine Scheibenfläche 20 aufweisenden Ringscheibe ist etwas größer als der Durchmesser der Durchgangsöffnung 14 des Montagesockels 5, so dass ein äußerer Randbereich der Ringscheibe am Montagesockel 5 anstößt, wenn der Grundkörper 6 von der der Tür oder dem Fenster abgewandten Seite des Montagesockels 5 her auf diesen aufgesteckt wird. Die beiden Rastzapfen 19 sind auf radial nach außen vorspringenden Abschnitten oder Ohren der Ringscheibe angeordnet und stehen in axialer Richtung über die Scheibenfläche 20 vor. Lage und Dimensionierung der Rastzapfen 19 sind an die Einstecköffnungen 18 angepasst, so dass die Rastzapfen 19 mit geringem Spiel in die Einstecköffnungen 18 eingesteckt werden können. Die Dimensionierung der Rastzapfen 19 in Radialrichtung ist hierbei etwas größer als diejenige der Einstecköffnungen 18 bis zur Rastfeder 15. Die Rastzapfen 19 können somit nur dadurch in die Einstecköffnungen 18 eingesteckt werden, indem die Feder 15 etwas radial nach innen gedrückt wird. Dies wird durch eine Anlaufschräge 21 erreicht, die sich an den Rastzapfen 19 an derjenigen Stelle befindet, an denen die Rastzapfen 19 auf die Rastfeder 15 auftreffen.

Ist der Grundkörper 6 vollständig auf dem Montagesockel aufgesteckt, schnappt die Rastfeder 15 aufgrund ihrer radialen Vorspannkraft radial nach außen in eine Rastnut 22, die auf der radial inneren Seite der Rastzapfen angeordnet ist und in Umfangsrichtung verläuft (Figuren 2 und 5A). Hierdurch wird der Grundkörper 6 axial am Montagesockel 5 verriegelt, so dass der Grundkörper 6 nicht mehr vom Montagesockel 5 abgezogen werden kann, solange die Rastfeder 15 nicht radial nach innen bewegt wird. Da weiterhin der Tür- oder Fensterdrücker 4 axial am Grundkörper 6 festgelegt ist, wird auch der Tür- oder Fensterdrücker 4 über die Rastverbindung zwischen den Rastzapfen 19 und der am Montagesockel 5 gehalterten Rastfeder am Montagesockel 5 und damit an dem Türblatt bzw. Fensterrahmen gehalten.

Das Verriegeln des Grundkörpers am Montagesockel 5 erfolgt also allein durch das Andrücken des Grundkörpers 6. Eine separate Betätigung der Rastfeder 15 ist nicht erforderlich.

Eine weitere Führung beim Aufstecken des Grundkörpers 6 auf den Montagesockel 5 erhält der Grundkörper 6 durch Stege 23, die in axialer Richtung von der Scheibenfläche 20 vorstehen und mit geringem Spiel an Innenwänden 24 des Montagesockels 5 entlang gleiten.

Der Tür- oder Fensterdrücker 4 ist drehbar, jedoch axial unverschiebbar am Grundkörper 6 befestigt. Wie aus Figur 2 ersichtlich, weist der Tür- oder Fensterdrücker 4 hierzu einen Lagerabschnitt 25 mit geringerem Durchmesser auf, so dass eine Durchmesserstufe 26 gebildet wird. Zwischen dem Grundkörper 6 und der Durchmesserstufe 26 ist eine Blendscheibe 27 angeordnet, welche die außenliegende Stirnseite des Grundkörpers 6 mit Ausnahme derjenigen Bereiche, an denen sich die Rastzapfen 19 befinden, zumindest im Wesentlichen überdeckt. Diese Blendscheibe 27 ist an ihrer sichtbaren Außenseite optisch ansprechend ausgebildet und dient andererseits einer Reibungsverminderung zwischen dem Grundkörper 6 und der Durchmesserstufe 26, wenn der Tür- oder Fensterdrücker 4 betätigt wird.

Der Tür- oder Fensterdrücker 4 ist mittels eines am Lagerabschnitt 25 angeordneten Wälzlagers 28 in der Form eines Kugellagers drehbar am Grundkörper 6 gelagert. Das Wälzlager 28 befindet sich in einer ringförmigen Vertiefung 29 des Grundkörpers 6, die sich von der der Tür oder dem Fenster abgewandten Seite des Grundkörpers 6 axial nach innen erstreckt. Hierdurch kann der Grundkörper 6 auf einfache Weise auf dem Tür- oder Fensterdrücker 4 vormontiert werden. Weiterhin weist der Tür- oder Fensterdrücker 4 in bekannter Weise ein axiales Dornaufnahmeloch 46 auf, in das der Mehrkantdorn 2 drehfest eingesteckt werden kann (Figuren 1, 3).

Die ringförmige Vertiefung 29 des Grundkörpers 6 wird, wie aus Figur 2 ersichtlich, tür- bzw. fensterseitig durch eine Wand 30 begrenzt, in der eine mittige Durchtrittsöffnung 31 vorhanden ist, durch welche der Lagerabschnitt 25 des Tür- oder Fensterdrückers 4 mit etwas Spiel hindurchtritt.

Alternativ zu dem dargestellten Wälzlager 28 ist es auch ohne weiteres möglich, den Tür- oder Fensterdrücker 4 mittels eines Gleitlagers oder direkt am Grundkörper 6 drehbar zu lagern.

An der Wand 30 des Grundkörpers 6 liegt eine im Wesentlichen kreisringförmige Mitnehmerscheibe 32 an. Diese Mitnehmerscheibe 32 ist drehfest auf den Lagerabschnitt 25 des Tür- oder Fensterdrückers 4 aufgesetzt. Die drehfeste Verbindung kann beispielsweise durch radial nach innen vorstehende Laschen 33 der Mitnehmerscheibe 32 erfolgen (Figur 3), die in Schlitze 34 (Figuren 3, 4) des Lagerabschnittes 25 hineinragen.

Wie aus Figur 4 ersichtlich, weist die Mitnehmerscheibe 32 an ihrem Außenumfang einen axial nach außen umgebogenen Anschlagfinger 35 auf, an dem sich ein Ende 36 einer Hochhaltefeder 37 abstützt. Das andere Ende 38 der Hochhaltefeder 37 ist an einem der Rastzapfen 19 des Grundkörpers 6 abgestützt. Wird die Mitnehmerscheibe 32 zusammen mit dem Tür- oder Fensterdrücker 4 relativ zum Grundkörper 6 gedreht, erhöht sich die Vorspannung der Hochhaltefeder 37, so dass sie nach Beendigung der Betätigung des Tür- oder Fensterdrückers 4 diesen wieder in seine Ausgangslage zurückdrehen kann.

Die Kombination aus Blendscheibe 27, Wälzlager 28, Grundkörper 6 und Mitnehmerscheibe 32 wird in axialer Richtung auf dem Lagerabschnitt 25 mittels eines Sicherungsrings oder Nutenrings 39 festgelegt, der in eine Umfangsnut 40 des Lagerabschnitts 25 eingreift. Der Nutenring 39 liegt hierbei direkt an der Mitnehmerscheibe 32 an.

Der Blendring 7 weist eine mit einem Innengewinde 41 versehene Umfangswand 42 und eine radial nach innen vorstehende Ringwand 43 auf. Mittels des Innengewindes 41 ist der Blendring 7 auf ein Außengewinde 44 des Montagesockels 5 aufschraubbar. Die Ringwand 43 weist eine mittige Durchtrittsöffnung auf, deren Durchmesser nur geringfügig größer ist als der Außendurchmesser der Blendscheibe 27. Weiterhin kann der Grundkörper 6 an seiner außenliegenden Stirnseite in denjenigen Bereichen, die von der Ringwand 43 überdeckt werden, eine Vertiefung aufweisen, die derart bemessen ist, dass die Außenseite der Ringwand 43 im Wesentlichen mit der Außenfläche der Blendscheibe 27 fluchtet oder sogar, wie aus Figur 2 ersichtlich, gegenüber dieser Außenfläche etwas zurückversetzt ist.

Anstelle des aufschraubbaren Blendrings 7 kann auch ein aufsteckbarer Blendring verwendet werden, der auf den Montagesockel 5 aufgeklipst wird. In diesem Fall muss der Montagesockel 5 kein Außengewinde 44 aufweisen.

Im Folgenden wird anhand der Figuren 6A bis 6C die Montage des erfindungsgemäßen Tür- oder Fensterbeschlags 1 näher beschrieben. Wie aus Figur 6A ersichtlich, wird zunächst der Montagesockel 5 mittels Schrauben 13 an einem Türblatt oder Fensterrahmen befestigt und der Mehrkantdorn 2 eingeführt. Dies kann auf sehr einfache Weise geschehen, da der Tür- oder Fensterdrücker 4 zusammen mit dem Grundkörper 6 zunächst noch vom Montagesockel 5 getrennt ist.

Anschließend wird, wie aus Figur 6B ersichtlich, eine vormontierte Einheit, bestehend aus dem Tür- oder Fensterdrücker 4, Blendscheibe 27, Wälzlager 28, Grundkörper 6, Hochhaltefeder 36, Mitnehmerscheibe 32 und Nutenring 39, auf den Montagesockel 5 aufgedrückt, indem die Rastzapfen 19 des Grundkörpers 6 in die Einstecköffnungen 18 des Montagesockels 5 eingesteckt und dabei mit der Rastfeder 15 verrastet werden. Der Tür- oder Fensterdrücker 4 ist damit voll funktionsfähig an der Tür bzw. dem Fenster befestigt.

Anschließend wird, wie aus Figur 6C ersichtlich, der Blendring 7 auf den Tür- oder Fensterdrücker 4 aufgefädelt und auf den Montagesockel 5 aufgeschraubt. Die Montage des Tür- oder Fensterbeschlags ist damit beendet.

Die Demontage erfolgt, wie aus den Figuren 7A bis 7D ersichtlich, in umgekehrter Reihenfolge. Zunächst wird, wie aus Figur 7A ersichtlich, der Blendring 7 abgeschraubt. Um anschließend den Grundkörper 6 zusammen mit dem Tür- oder Fensterdrücker 4 vom Montagesockel 5 abnehmen zu können, ist es lediglich erforderlich, die freien Endabschnitte 16a, 16b der Rastfeder 15 zusammenzudrücken, was in Figur 6B durch die Pfeile 45 veranschaulicht ist. Dies kann, wie aus Figur 7C ersichtlich, werkzeuglos mit zwei Fingern erfolgen. Anschließend kann, wie aus Figur 7D ersichtlich, der Tür- oder Fensterdrücker 4 zusammen mit dem Grundkörper 6 vom Montagesockel 5 und dem Mehrkantdorn abgezogen werden.

## Patentansprüche

1. Tür- oder Fensterbeschlag mit einem an einer Rosette gelagerten Tür- oder Fensterdrücker (4), wobei die Rosette (3) aufweist:
- einen Montagesockel (5), der an einem Türblatt oder Fensterrahmen befestigbar ist und axiale Einstecköffnungen (18) aufweist,
- einen Grundkörper (6), der mittels in die Einstecköffnungen (18) einführbarer Rastzapfen (19) drehfest, aber lösbar am Montagesockel (5) befestigbar ist, wobei der Tür- oder Fensterdrücker (4) drehbar am Grundkörper (6) gehaltert ist,
- eine Rastfeder (15), die am Montagesockel (5) gehaltert ist,
- einen Blendring (7), der sich über den Grundkörper (6) und Montagesockel (5) erstreckt,
**dadurch gekennzeichnet, dass** die Rastfeder (15) aus einem ringförmig gebogenen Federdraht besteht, der die Einstecköffnungen (18) auf ihrer radial inneren oder äußeren Seite begrenzt, wobei die in die Einstecköffnungen (18) eingeführten Rastzapfen (19) des Grundkörpers (6) mit der Rastfeder (15) verrastend in Eingriff treten und der Grundkörper (6) in axialer Richtung am Montagesockel (5) festgelegt ist, und dass der Blendring (7) auf den Montagesockel (5) aufschraubbar oder aufsteckbar ist.

2. Tür- oder Fensterbeschlag nach Anspruch 1, **dadurch gekennzeichnet, dass** der Montagesockel (5) ringförmig ausgebildet ist und sich die Rastfeder (15) kreisbogenförmig zumindest über einen Teil des Umfangs des Montagesockels (5) erstreckt.

3. Tür- oder Fensterbeschlag nach Anspruch 2, **dadurch gekennzeichnet, dass** der Montagesockel (5) zwei axiale Einstecköffnungen (18) aufweist, in welche Rastzapfen (19) des Grundkörpers (6) einführbar sind, wobei die Rastzapfen (19) mit der Rastfeder (15) des Montagesockels (5) verrastend in Eingriff treten.

4. Tür- oder Fensterbeschlag nach einem der vorhergehenden Ansprüche, **dadurch gekennzeichnet, dass** die Rastzapfen (19) des Grundkörpers (6) in Umfangsrichtung verlaufende Rastnuten (22) aufweisen, in welche die Rastfeder (15) des Montagesockels (5) einrastbar ist.

5. Tür- oder Fensterbeschlag nach einem der vorhergehenden Ansprüche, **dadurch gekennzeichnet, dass** die Rastfeder (15) zwei freie Endabschnitte (16a, 16b) aufweist, die in Umfangsrichtung des Montagesockels (5) derart bewegbar sind, dass die Rastfeder (15) außer Eingriff mit den Rastzapfen (19) des Grundkörpers (6) gelangt.

6. Tür- oder Fensterbeschlag nach einem der vorhergehenden Ansprüche, **dadurch gekennzeichnet, dass** die Rastfeder (15) die axialen Einstecköffnungen (18) auf der radial inneren Seite der Einstecköffnungen (18) begrenzt und zumindest im Bereich der Einstecköffnungen (18) radial nach innen nachgiebig ist.

7. Tür- oder Fensterbeschlag nach einem der vorhergehenden Ansprüche, **dadurch gekennzeichnet, dass** die Rastfeder (15) aus zwei Rastfederteilen (15a, 15b) besteht, die unabhängig voneinander am Montagesockel (5) gehaltert sind.

8. Tür- oder Fensterbeschlag nach Anspruch 7, **dadurch gekennzeichnet, dass** am Tür- oder Fensterdrücker (4) eine Mitnehmerscheibe (32) drehfest befestigt ist, und dass eine Hochhaltefeder (37) zum Zurückführen des gedrückten Tür- oder Fensterdrückers (4) in seine Ruhelage vorgesehen ist, die sich einerseits an der Mitnehmerscheibe (32) und andererseits am Grundkörper (6) abstützt.

9. Tür- oder Fensterbeschlag nach einem der vorhergehenden Ansprüche, **dadurch gekennzeichnet, dass** zwischen dem Grundkörper (6) und einer Durchmesserstufe (26) des Tür- oder Fensterdrückers (4), die sich auf der der Tür oder dem Fenster abgewandten Seite der Rosette befindet, eine Blendscheibe (27) angeordnet ist, welche einen größeren Außendurchmesser als der Tür- oder Fensterdrücker (4) hat.

10. Tür- oder Fensterbeschlag nach Anspruch 9, **dadurch gekennzeichnet, dass** der Blendring (7) eine mittige Durchtrittsbohrung mit einem Durchmesser hat, der nur geringfügig größer als der Außendurchmesser der Blendscheibe (27) ist.

11. Tür- oder Fensterbeschlag nach einem der vorhergehenden Ansprüche, **dadurch gekennzeichnet, dass** der Tür- oder Fensterdrücker (4) mittels eines Wälzlagers (28), insbesondere Kugellagers, am Grundkörper (6) drehbar gelagert ist.

12. Tür- oder Fensterbeschlag nach Anspruch 11, **dadurch gekennzeichnet, dass** der Grundkörper (6) eine ringförmige Vertiefung (29) aufweist, in die das Wälzlager (28) von der der Tür oder dem Fenster abgewandten Seite der Rosette her einschiebbar ist.

## Claims

1. Door or window fitting comprising a door or window handle (4) mounted on a collar, the collar (3) having:
- a mounting base (5), which can be fixed to a door leaf or window frame, and axial insertion openings (18),
- a base member (6) which can be fixed in a non-rotatable but releasable manner to the mounting base (5) by catch pins (19) which are insertable into the insertion openings (18), the door or window handle (4) being rotatably attached to the base member (6),
- a catch spring (15) attached to the mounting base (5),
- a cover ring (7) which extends over the base member (6) and the mounting base (5),
**characterised in that** the catch spring (15) is composed of a spring wire which is curved in an annular manner and delimits the insertion openings (18) on the radially inner or outer side thereof, the catch pins (19), inserted in the insertion openings (18), of the base member (6) engaging with the catch spring (15) in a locking manner and the base member (6) being fastened to the mounting base (5) in the axial direction, and **in that** the cover ring (7) can be screwed or fitted onto the mounting base (5).

2. Door or window fitting according to claim 1, **characterised in that** the mounting base (5) is formed so as to be annular and the catch spring (15) extends in the form of a circular arc at least over part of the circumference of the mounting base (5).

3. Door or window fitting according to claim 2, **characterised in that** the mounting base (5) comprises two axial insertion openings (18) into which catch pins (19) of the base member (6) can be inserted, the catch pins (19) engaging with the catch spring (15) of the mounting base (5) in a locking manner.

4. Door or window fitting according to any one of the preceding claims, **characterised in that** the catch pins (19) of the base member (6) have catch grooves (22) which extend in the circumferential direction and in which the catch spring (15) of the mounting base (5) can be locked.

5. Door or window fitting according to any one of the preceding claims, **characterised in that** the catch spring (15) has two free end portions (16a, 16b) which are movable in the circumferential direction of the mounting base (5) in such a way that the catch spring (15) disengages from the catch pins (19) of the base member (6).

6. Door or window fitting according to any one of the preceding claims, **characterised in that** the catch spring (15) delimits the axial insertion openings (18) on the radially inner side of the insertion openings (18) and yields radially inward at least in the region of the insertion openings (18).

7. Door or window fitting according to any one of the preceding claims, **characterised in that** the catch spring (15) is composed of two catch spring portions (15a, 15b) which are attached independently of one another to the mounting base (5).

8. Door or window fitting according to claim 7, **characterised in that** a carrier plate (32) is non-rotatably attached to the door or window handle (4), and **in that** a return spring (37) is provided for returning the depressed door or window handle (4) to the rest position thereof, said return spring being supported on the carrier plate (32) at one end and on the base member (6) at the other.

9. Door or window fitting according to any one of the preceding claims, **characterised in that** a cover disc (27), which has a larger outer diameter than the door or window handle (4), is arranged between the base member (6) and a diameter step (26) of the door or window handle (4) located on the side of the collar remote from the door or window.

10. Door or window fitting according to claim 9, **characterised in that** the cover ring (7) has a central through-hole with a diameter only slightly greater than the outer diameter of the cover disc (27).

11. Door or window fitting according to any one of the preceding claims, **characterised in that** the door or window handle (4) is rotatably mounted on the base member (6) by a rolling bearing (28), in particular a ball bearing.

12. Door or window fitting according to claim 11, **characterised in that** the base member (6) has an annular recess (29) into which the rolling bearing (28) can be inserted from the side of the collar remote from the door or window.

## Revendications

1. Ferrure pour porte ou fenêtre, comprenant une poignée de porte ou de fenêtre (4) montée sur une rosace, la rosace (3) comprenant :
- un socle de montage (5) qui peut être fixé sur un vantail de porte ou sur un cadre de fenêtre et qui comporte des ouvertures d'enfichage axiales (18),
- un corps de base (6) qui peut être fixé sur le socle de montage (5) solidairement en rotation mais détachable, au moyen de tenons d'enclenchement (19) susceptibles d'être introduits dans les ouvertures d'enfichage (18), la poignée de porte ou de fenêtre (4) étant maintenue en rotation sur le corps de base (6),
- un ressort d'enclenchement (15) maintenu sur le socle de montage (5),
- un anneau-cache (7) qui s'étend au-dessus du corps de base (6) et du socle de montage (5),
**caractérisée en ce que** le ressort d'enclenchement (15) est constitué par un fil-ressort cintré en forme de bague, qui limite les ouvertures d'enfichage (18) sur leur côté radialement intérieur ou extérieur, les tenons d'enclenchement (19) du corps de base (6) introduits dans les ouvertures d'enfichage (18) entrant en engagement d'enclenchement avec le ressort d'enclenchement (15) et le corps de base (6) est immobilisé en direction axiale sur le socle de montage (5), et **en ce que** l'anneau-cache (7) est susceptible d'être vissé ou enfilé sur le socle de montage (5).

2. Ferrure pour porte ou fenêtre selon la revendication 1, **caractérisée en ce que** le socle de montage (5) est réalisé sous forme annulaire, et **en ce que** le ressort d'enclenchement (15) s'étend en forme d'arc de cercle au moins sur une partie de la périphérie du socle de montage (5).

3. Ferrure pour porte ou fenêtre selon la revendication 2, **caractérisée en ce que** le socle de montage (5) comprend deux ouvertures d'enfichage axiales (18) dans lesquelles des tenons d'enclenchement (19) du corps de base (6) peuvent être introduits, lesdits tenons d'enclenchement (19) entrant en engagement d'enclenchement avec le ressort d'enclenchement (15) du socle de montage (5).

4. Ferrure pour porte ou fenêtre selon l'une des revendications précédentes, **caractérisée en ce que** les tenons d'enclenchement (19) du corps de base (6) comportent des gorges d'enclenchement (22) qui s'étendent en direction périphérique et dans lesquelles le ressort d'enclenchement (15) du socle de montage (5) peut être enclenché.

5. Ferrure pour porte ou fenêtre selon l'une des revendications précédentes, **caractérisée en ce que** le ressort d'enclenchement (15) comprend deux tronçons terminaux libres (16a, 16b) qui sont déplaçables en direction périphérique du socle de montage (5) de telle manière que le ressort d'enclenchement (15) quitte son engagement avec les tenons d'enclenchement (19) du corps de base (6).

6. Ferrure pour porte ou fenêtre selon l'une des revendications précédentes, **caractérisée en ce que** le ressort d'enclenchement (15) limite les ouvertures d'enfichage axiales (18) sur le côté radialement intérieur des ouvertures d'enfichage (18) et est susceptible de fléchir radialement vers l'intérieur au moins dans la région des ouvertures d'enfichage (18).

7. Ferrure pour porte ou fenêtre selon l'une des revendications précédentes, **caractérisée en ce que** le ressort d'enclenchement (15) est composé de deux parties de ressort d'enclenchement (15a, 15b), qui sont maintenues indépendamment l'une de l'autre sur le socle de montage (5).

8. Ferrure pour porte ou fenêtre selon la revendication 7, **caractérisée en ce qu'**un disque d'entraînement (32) est fixé solidairement en rotation sur la poignée de porte ou de fenêtre (4), et **en ce qu'**il est prévu un ressort de maintien vers le haut (37) pour rappeler la poignée de porte ou de fenêtre enfoncée (4) jusque dans sa position de repos, ledit ressort s'appuyant d'une part sur le disque d'entraînement (32) et d'autre part sur le corps de base (6).

9. Ferrure pour porte ou fenêtre selon l'une des revendications précédentes, **caractérisée en ce qu'**un disque-cache (27) est agencé entre le corps de base (6) et un gradin en diamètre (26) de la poignée de porte ou de fenêtre (4) qui se trouve sur le côté de la rosace détourné de la porte ou de la fenêtre, ledit disque-cache ayant un diamètre extérieur plus grand que la poignée de porte ou de fenêtre (4).

10. Ferrure pour porte ou fenêtre selon la revendication 9, **caractérisée en ce que** l'anneau-cache (7) comporte un passage traversant médian avec un diamètre qui est uniquement légèrement supérieur au diamètre extérieur du disque-cache (27).

11. Ferrure pour porte ou fenêtre selon l'une des revendications précédentes, **caractérisée en ce que** la poignée de porte ou de fenêtre (4) est montée en rotation sur le corps de base (6) au moyen d'un palier à roulements (28), en particulier à un palier à billes.

12. Ferrure pour porte ou fenêtre selon la revendication 11, **caractérisée en ce que** le corps de base (6) comporte un renfoncement de forme annulaire (29) dans lequel le palier à roulements (28) peut être enfoncé depuis le côté de la rosace détourné de la porte ou de la fenêtre.
